# FASCICULE DE BREVET EUROPEEN

(11) **EP 2 721 242 B1**
(45) Date de publication et mention de la délivrance du brevet: **20.01.2016**
(21) Numéro de dépôt: 12732786.4
(22) Date de dépôt: 14.06.2012
(51) Int. Cl.: E21B 10/26

(54) **TREPAN ROTATIF BI-CENTRE ET PROCEDE POUR L'APPROFONDISSEMENT D'UN PUITS PREEXISTANT**
BIZENTRISCHER ROTIERENDER BOHRMEISSEL UND VERFAHREN ZUM VERTIEFEN EINER BESTEHENDEN BOHRLOCHES
TWO-CENTRE ROTARY BORING BIT AND METHOD FOR DEEPENING AN EXISTING WELL

(30) Priorité: 16.06.2011 BE 201100371
(43) Date de publication de la demande: 23.04.2014
(73) Titulaire: Tercel IP Ltd., Tortola (VG)
(72) Inventeur: DESMETTE, Sébastian, B-7061 Thieusies (BE); HAHATI, Abdelhakim, B-1140 Bruxelles (BE); DESCHAMPS, Benoit, B-7070 Gottignie (BE)
(74) Mandataire: Ostyn, Frans
(86) Numéro de dépôt international: PCT/EP2012/002510
(87) Numéro de publication internationale: WO 2012/171643

(56) Documents cités:
- WO-A2-2008/149240
- US-A- 6 039 131
- US-B1- 6 394 200

## Description

### Domaine de l'invention

L'invention se rapporte aux trépans rotatifs, spécialement aux trépans destinés au forage de puits dans des gisements de fluides comme du pétrole ou du gaz naturel.

L'invention concerne plus particulièrement un trépan rotatif du type bi-centre comprenant un outil pilote suivi d'un outil élargisseur.

### Etat de la technique

Les trépans sont des outils de forage destinés à être fixés à l'extrémité d'un train de tiges pour forer un puits jusqu'à un gisement souterrain utile, tel qu'un gisement de pétrole, de gaz, d'eau, de minerai ou de houille. Le train de tiges est supporté par une tour située en surface. Une boue de forage est généralement injectée à l'intérieur du train de tiges pour ressortir par le trépan et remonter jusqu'à la surface, par l'espace annulaire formé entre le train de tiges et le puits en cours de forage. La boue de forage a pour fonction de refroidir le trépan et d'évacuer les débris du forage jusqu'à la surface.

Les trépans rotatifs du type bi-centre sont bien connus en technique de forage, où on les utilise pour le forage de puits de grand diamètre ou pour approfondir tout en élargissant des puits préexistants. Ces trépans connus, décrits notamment dans les documents US-5 678 644 et US 2002/0104688 comprennent un outil pilote, suivi d'un outil élargisseur, ces deux outils formant un ensemble unitaire rigide. L'outil pilote comprend un corps de révolution avec un noyau axial portant, à une extrémité, des lames radiales et frontales munies d'éléments tranchants et, à l'autre extrémité, un embout fileté pour le fixer au train de tiges. L'outil élargisseur est intercalé entre l'outil pilote et l'embout fileté. Il comprend un corps muni d'éléments tranchants sur une portion seulement de sa périphérie, de sorte qu'il est asymétrique, ses éléments tranchants agissant à la manière d'une fraise pour élargir le puits en cours de forage, derrière l'outil pilote.

Dans les trépans bi-centre connus, décrits ci-dessus, le profil asymétrique de l'outil élargisseur a pour effet de déséquilibrer le trépan pendant le forage. Cette particularité constitue un désavantage des trépans bi-centre connus, en nuisant à la qualité et la précision. Elle soumet en outre le trépan à des efforts parasites, susceptibles de l'endommager prématurément.

Lorsque ces trépans bi-centre connus sont utilisés pour approfondir des puits préexistants, ils y sont normalement soumis à un mouvement épicycloïdal jusqu'à ce qu'ils sortent du tubage. Dès que l'outil pilote du trépan sort du tubage, le trépan reprend le forage normal du puits, avec élargissement. Sous l'effet du mouvement épicycloïdal, les éléments tranchants situés dans la partie centrale de l'outil pilote subissent un mouvement de précession et tournent à l'envers, ce qui est dommageable pour ces éléments coupants lorsqu'ils entrent en contact avec le fond du puits. US 6,394,200 décrit un trépan bi-centre selon le préambule de la revendication 1.

### Résumé de l'invention

L'invention vise à remédier aux désavantages précités des trépans connus décrits plus haut.

L'invention vise plus particulièrement à fournir un trépan rotatif du type bi-centre, d'une conception nouvelle, susceptible d'éviter un déséquilibrage du trépan.

Un autre objectif de l'invention consiste à fournir un trépan du type bi-centre dont l'efficacité est améliorée et qui permette une grande précision du forage.

Un objectif supplémentaire de l'invention est d'améliorer le rendement des trépans rotatifs du type bi-centre, en permettant des vitesses de forage plus élevées.

L'invention a aussi pour objectif de renforcer la précision de l'analyse géologique du massif en cours de forage.

Un objectif supplémentaire de l'invention est de fournir un trépan bi-centre qui soit spécialement adapté à une utilisation dans un puits préexistant pour l'approfondir, spécialement un puits dont le diamètre est sensiblement égal à la plus grande dimension transversale de l'outil élargisseur du trépan.

En conséquence, l'invention concerne un trépan rotatif bi-centre pour le forage de puits, comprenant, d'une part, un outil pilote comprenant un corps de révolution avec un noyau axial et des lames radiales portant des éléments tranchants et, d'autre part, un outil élargisseur disposé derrière l'outil pilote et décalé latéralement par rapport à celui-ci ; selon l'invention, le trépan se caractérise en ce que la face avant de l'outil pilote présente une zone centrale axiale qui est dépourvue d'éléments tranchants pour permettre la formation d'une carotte axiale, ladite zone centrale étant en communication avec une cavité située entre deux lames de l'outil pilote et servant à l'évacuation de la carotte vers la périphérie du trépan.

### Description détaillée de l'invention

Dans le présent mémoire, les vocables 'avant', 'arrière', 'devant', 'derrière', 'antérieur' et 'postérieur' sont définis par rapport au sens de la progression du trépan dans un puits en cours de forage. Du fait de cette définition, l'outil pilote est situé devant l'outil élargisseur et la face avant de l'outil pilote est la face de celui-ci qui fait face au front de taille.

Dans sa conception générale, le trépan selon l'invention est du type de celui décrit dans le document US 5 678 644.

L'outil pilote comprend un corps de révolution muni d'éléments tranchants. Le corps de révolution comprend un noyau axial dont la partie arrière est agencée pour pouvoir être fixée à un train de tiges couplé à un moteur. La fixation du noyau au train de tiges est habituellement réalisée par l'intermédiaire d'un embout fileté ménagé sur la face arrière du noyau.

Une pluralité de lames radiales sont approximativement uniformément réparties à la périphérie du noyau et elles portent les éléments tranchants. La matière constitutive du noyau et des lames n'est pas critique pour la définition de l'invention. Elle peut être de l'acier, du carbure de tungstène ou une matière abrasive en diamants imprégnés.

Les éléments tranchants ne sont pas critiques pour la définition de l'invention et peuvent être tous éléments tranchants communément utilisés dans les trépans rotatifs. Ils peuvent notamment être des éléments coupants PDC ou des éléments abrasifs infiltrés. Les éléments coupants PDC (abréviation de l'expression anglo-saxonne « Polycrystalline Diamond Compacts ») sont bien connus dans le secteur du forage minier. Ils comprennent une pastille en diamant polycristallin sur un substrat en carbure de tungstène cémenté et ils sont habituellement obtenus en comprimant une poudre mixte de diamant et de cobalt sur le substrat en carbure de tungstène. Les éléments abrasifs infiltrés sont également bien connus en technique de forage minier et sont usuellement obtenus en mélangeant une poudre diamantée (éventuellement additionnée d'une poudre de carbure métallique, par exemple du carbure de tungstène) avec une poudre d'un liant fusible (par exemple une brasure Cu-Mn) et en soumettant le mélange ainsi réalisé à un compactage suivi d'un frittage. Des informations sur cette technique sont accessibles dans le document US 2002/0125048A1.

L'outil élargisseur est décalé latéralement par rapport à l'outil pilote (transversalement à l'axe de l'outil pilote), de telle sorte qu'une partie de sa surface périphérique latérale soit en saillie par rapport à la surface périphérique de l'outil pilote. La surface périphérique de l'outil pilote est, par définition, la surface de celui-ci qui fait face à la paroi du puits en cours de forage. De manière similaire, la surface périphérique de l'outil élargisseur est la surface de celui-ci, qui fait face à la paroi du puits en cours de forage. Dans le trépan selon l'invention, la partie précitée en saillie de la surface périphérique de l'outil élargisseur est éloignée de l'axe de rotation du trépan d'une distance supérieure au rayon maximum de l'outil pilote (l'axe de rotation du trépan étant confondu avec l'axe de symétrie de l'outil pilote). Par la suite, la partie susdite de la surface périphérique de l'outil élargisseur sera désignée 'partie élargie'.

L'outil élargisseur est situé derrière l'outil pilote. Il porte, sur sa partie élargie précitée, des éléments tranchants. La matière constitutive de l'outil élargisseur, son profil et les éléments tranchants qui l'équipent ne sont pas critiques pour la définition de l'invention. On préfère généralement que l'outil élargisseur comprenne un noyau et des lames radiales dans sa partie élargie, lesdites lames portant les éléments tranchants. Dans cette forme de réalisation particulière de l'invention, le noyau et les lames peuvent être en acier, les éléments tranchants étant des éléments coupants en PDC.

L'outil élargisseur et l'outil pilote forment un ensemble composite rigide, sensiblement indéformable. Ces deux outils peuvent comprendre un corps d'outil unique, portant les éléments tranchants. En variante, ils peuvent être formés de l'assemblage indéformable de deux corps d'outils distincts (un corps pour l'outil pilote et un corps pour l'outil élargisseur).

On préfère, selon l'invention, que le noyau et les lames de l'outil pilote et de l'outil élargisseur soient en acier et que leurs éléments tranchants respectifs soient des éléments coupants PDC. En variante, une partie des éléments coupants PDC peuvent être remplacés par des éléments abrasifs en diamants infiltrés. Dans une forme de réalisation modifiée, l'outil pilote et au moins la partie élargie de l'outil élargisseur peuvent être en carbure métallique infiltré, comme il est bien connu dans la technique des outils de forage pétrolier.

Dans le trépan selon l'invention, les lames de l'outil pilote s'étendent sur la face latérale du corps d'outil.

Selon une première caractéristique de l'invention, les lames de l'outil pilote se prolongent sur la face avant de celui-ci, tout en y laissant une zone centrale axiale, démunie de lames et d'éléments tranchants. Il s'ensuit la formation d'une carotte axiale au cours du forage.

Selon une seconde caractéristique de l'invention, ladite zone centrale axiale de l'outil pilote est en communication avec une cavité située entre deux lames de l'outil pilote. Cette cavité a pour fonction d'assurer l'évacuation de la carotte vers la périphérie du trépan, puis dans la zone annulaire délimitée derrière le trépan, entre le train de tiges et la paroi du puits en cours de forage. A cet effet, ladite cavité est délimitée par deux surfaces latérales et une surface de dégagement située en recul par rapport à la face avant de l'outil. Ces deux surfaces latérales peuvent, avec avantage, être deux lames successives de l'outil pilote.

Des informations complémentaires concernant les deux caractéristiques de l'invention définies plus haut sont accessibles dans le document WO 2008/149240 (TOTAL S.A.).

Il est souhaitable, selon une forme de réalisation particulière de l'invention, que l'outil pilote comprenne un dispositif de rupture de la carotte. Ce dispositif de rupture a pour fonction de briser la carotte à intervalles réguliers de manière à obtenir des fragments les plus réguliers possible. Dans cette forme de réalisation de l'invention, le dispositif de rupture peut par exemple comprendre une pastille résistant à l'abrasion, disposée dans la cavité précitée de l'outil pilote. Cette pastille peut par exemple être un élément coupant PDC ou une pastille en un élément abrasif infiltré.

Dans le trépan selon l'invention, la carotte stabilise le trépan, en exerçant une contre-réaction aux efforts latéraux résultant de la dissymétrie de l'outil élargisseur. La carotte s'oppose ainsi à une déviation latérale de l'outil pilote. Le diamètre de la zone centrale précitée de l'outil pilote conditionne le diamètre de la carotte. Il doit être calculé pour que la base de la carotte résiste aux efforts latéraux générés par l'outil élargisseur pendant une utilisation normale du trépan et empêche un déplacement latéral de l'outil pilote. La sélection de ce diamètre va dépendre de divers paramètres, parmi lesquels figurent notamment les dimensions du trépan, le type d'éléments tranchants qui l'équipent et la nature géologique de la roche dans laquelle le puits est foré (liste exemplative, non exhaustive). Il doit être déterminé dans chaque cas particulier par l'homme du métier.

Dans une forme de réalisation avantageuse du trépan selon l'invention, une partie de la surface périphérique de l'outil élargisseur est radialement en retrait par rapport à la surface périphérique de l'outil pilote ; dans cette forme de réalisation, la cavité de l'outil pilote, servant à l'évacuation de la carotte, débouche dans cette partie en retrait de l'outil élargisseur. Cette forme de réalisation facilite l'évacuation des débris de la carotte et leur transfert derrière le trépan.

Dans une autre forme de réalisation avantageuse de l'invention, les lames de l'outil pilote sont spiralées. Cette forme de réalisation de l'invention facilite l'évacuation des débris de la carotte. Dans une variante préférée de cette forme de réalisation de l'invention, l'outil élargisseur comprend des lames, qui sont spiralées et disposées dans le prolongement des lames de l'outil pilote. Cette variante de l'invention améliore l'évacuation des débris de la carotte derrière le trépan.

Dans une forme de réalisation supplémentaire de l'invention, le trépan comprend en outre, de manière bien connue dans les trépans connus, de canaux d'alimentation en boue de forage. Ces canaux débouchent à travers la face avant de l'outil pilote, entre ses lames et ils communiquent avec un canal axial débouchant dans un conduit interne du train de tiges.

Comparé aux trépans bi-centre connus, le trépan bi-centre selon l'invention présente une meilleure stabilité, une efficacité et un rendement supérieurs et une plus grande précision dans une opération de forage. La récupération des débris de la carotte permet par ailleurs une analyse minéralogique plus précise des couches géologiques traversées par le puits.

Le trépan selon l'invention tire un avantage important du fait qu'il combine un outil élargisseur et une zone de formation d'une carotte. En permettant le forage de puits de grands diamètres, l'outil élargisseur permet par la même occasion de réaliser des carottes de grand diamètre, ce qui a pour conséquence avantageuse de permettre de plus grandes vitesses de forage et une meilleure analyse géologique de la roche.

Le trépan selon l'invention trouve des applications pour le forage de tous types de puits pour diverses applications. Il est tout spécialement adapté au forage de puits artésiens ou de puits profonds dans des gisements de houille, de minerais, de pétrole ou de gaz.

Le trépan selon l'invention trouve une application spécialement avantageuse pour approfondir des puits préexistants et notamment forer dans des bouchons de mortier au fond de ceux-ci. Dans cette application de l'invention, on sélectionne un trépan qui s'introduit sensiblement exactement dans le puits préexistant (habituellement tubé). Le diamètre hors tout de l'outil élargisseur du trépan est sensiblement égal au diamètre du puits. Dans une forme de réalisation avantageuse de l'invention, spécialement adaptée à cette application, le diamètre de la zone centrale précitée de l'outil pilote est au moins égal à la différence entre le diamètre hors tout de l'outil élargisseur et le diamètre de l'outil pilote. Le diamètre hors tout de l'outil élargisseur est, par définition, sa plus grande dimension transversale à l'axe de rotation de l'outil pilote. Lorsqu'un trépan selon cette forme de réalisation de l'invention est utilisé pour approfondir un puits préexistant, aucun de ses éléments tranchants ne subit un mouvement de précession. Dans cette forme de réalisation de l'invention, il convient de laisser, autour de ladite zone centrale, une couronne suffisante d'éléments tranchants pour permettre de forer à travers le fond du puits.

L'invention concerne dès lors également un procédé pour l'approfondissement de puits préexistants mettant en oeuvre un trépan bi-centre conforme à l'invention. L'invention concerne tout spécialement un tel procédé dans lequel le rayon de la zone centrale de l'outil pilote du trépan est au moins égal à la différence entre le rayon du puits et le rayon de l'outil pilote.

### Brève description des figures

Des particularités et détails de l'invention vont apparaître au cours de la description suivante des figures annexées, qui représentent quelques formes de réalisation particulières de l'invention.
La figure 1 est une vue en élévation d'une forme de réalisation du trépan selon l'invention ;
La figure 2 est une vue de face du trépan de la figure 1 ;
La figure 3 est une vue en élévation d'une autre forme de réalisation du trépan selon l'invention ;
La figure 4 est une vue de face du trépan de la figure 3 ;
La figure 5 montre un trépan bi-centre dans un puits en cours d'approfondissement ; et
La figure 6 est une vue de face d'une forme de réalisation particulière du trépan selon l'invention.

Dans ces figures, des mêmes notations de référence désignent des éléments identiques.

### Description détaillée de modes de réalisation particuliers

Le trépan représenté aux figures 1 et 2 associe, sur un corps unitaire, un outil pilote 1 et un outil finisseur 2.

L'outil pilote 1 est de révolution. Il comprend un noyau axial 3 en acier et des lames radiales 4 en acier. Les lames radiales 4 portent des éléments tranchants 5 à leur périphérie. Les éléments tranchants 5 sont avantageusement des éléments coupants en PDC.

L'outil élargisseur 2 comprend un noyau 6 en acier, prolongeant le noyau 3 de l'outil pilote 1. Le noyau 6 porte des lames radiales 7 en acier sur une partie de sa périphérie, la partie restante 9 de sa périphérie étant dans le prolongement du noyau 3 de l'outil pilote 1. Les lames radiales 7 portent des éléments tranchants 8 en PDC.

Les lames 7 de l'outil élargisseur sont décalées latéralement par rapport à l'outil pilote 1, de telle sorte que leurs éléments tranchants 8 sont en saillie par rapport à la surface périphérique de l'outil pilote 1. La partie 9 de l'outil élargisseur 2 est en retrait par rapport à la périphérie de l'outil pilote 1.

Le noyau 6 est prolongé par un embout fileté 17 pour le fixer au train de tiges, non représenté.

Des canaux 10, servant à l'alimentation en boue de forage, débouchent à travers la face avant de l'outil pilote 1. De manière similaire, des canaux 16 d'alimentation en boue de forage débouchent entre les lames (7) de l'outil élargisseur 2.

Conformément à l'invention, les lames 4 de l'outil pilote sont interrompues dans la zone centrale antérieure 11 de cet outil. Cette zone centrale 11 est centrée sur l'axe du trépan (confondu avec l'axe de l'outil pilote), de sorte que, pendant le forage du puits, il se forme une carotte rocheuse cylindrique 12.

L'outil pilote 1 comprend en outre une cavité 13 pour l'évacuation de la carotte 12. Cette cavité 13 est délimitée entre deux lames 4 et une surface de dégagement inclinée 14, qui débouche devant la partie 9 du noyau 6 de l'outil élargisseur 2.

Pour creuser un puits au moyen du trépan des figures 1 et 2, le trépan est mis en rotation dans le sens de la flèche X (figure 2) et il est déplacé axialement dans le sens de la flèche Y (figure 1) à travers une formation rocheuse. Au fur et à mesure qu'il s'enfonce dans la masse rocheuse, l'outil pilote 1 creuse le puits que l'outil élargisseur élargit ensuite. La carotte 12 qui se forme dans la zone centrale antérieure 11 de l'outil pilote 1 maintient l'ensemble du trépan dans l'axe du puits en cours de creusement, en dépit des forces latérales générées par l'outil élargisseur 2. Au fur et à mesure de la progression du trépan dans la formation rocheuse, la carotte 12 est déviée latéralement sur la surface de dégagement 14 de la cavité 13 où elle se rompt et ses débris 15 sont évacués vers l'embouchure du puits par le liquide de forage. Dans une variante de l'invention, une pastille (non représentée) résistant à l'abrasion est disposée dans la cavité 13, pour rompre la carotte 12 au fur et à mesure de sa formation. Cette pastille peut par exemple être une pastille en PDC.

Dans le trépan des figures 3 et 4, les lames 4 de l'outil pilote 1 sont spiralées. Les lames radiales 7 de l'outil élargisseur 2 sont rectilignes. En variante, elles pourraient être spiralées dans le même sens que les lames 4 de l'outil pilote 1.

A la figure 5, on a schématisé un puits préexistant, dans lequel on a introduit un trépan bi-centre, dans le but de prolonger ledit puits. Le puits, montré en section axiale, est tubé d'un tube métallique 18. Le trépan est dimensionné et positionné de telle sorte que le diamètre hors tout de son outil élargisseur 2 soit sensiblement égal au diamètre du puits. Le trépan étant ainsi positionné dans le puits, son axe 19 (axe de symétrie de l'outil pilote et de l'embout fileté 17) est décalé par rapport à l'axe 20 du puits. Pendant l'approfondissement du puits, le trépan est soumis à un mouvement épicycloïdal. Selon l'invention, la zone centrale 11 de l'outil pilote est délimitée par un cercle qui est centré sur l'axe 19 et dont le rayon est égal à la distance séparant les deux axes 19 et 20. Son rayon est sensiblement égal à la différence entre le rayon du puits 18 et le rayon de l'outil pilote 1.

La figure 6 montre la zone centrale circulaire 11 du trépan de la figure 5. Cette zone centrale 11 est délimitée entre l'axe 19 du trépan et l'axe 20 du puits 18.

## Revendications

1. Trépan rotatif bi-centre pour le forage de puits, comprenant, d'une part, un outil pilote comprenant un corps de révolution avec un noyau axial et des lames radiales portant des éléments tranchants et, d'autre part, un outil élargisseur disposé derrière l'outil pilote et décalé latéralement par rapport à celui-ci, la face avant de l'outil pilote (1) présentant une zone centrale axiale (11) qui est dépourvue d'éléments tranchants (5) pour permettre la formation d'une carotte axiale (12), ladite zone centrale étant en communication avec une cavité (13) située entre deux lames (4) de l'outil pilote et servant à l'évacuation de la carotte vers la périphérie du trépan, **caractérisé en ce que** l'outil élargisseur (2) est décalé par rapport à l'outil pilote (1), de telle sorte qu'une partie (9) de sa surface périphérique soit radialement en retrait par rapport à la surface périphérique de l'outil pilote et **en ce que** la cavité (13) précitée de l'outil pilote (1) débouche dans ladite partie (9) de la surface périphérique de l'outil élargisseur.

2. Trépan selon la revendication 1, **caractérisé en ce que** la cavité (13) précitée est délimitée par deux lames (4) de l'outil pilote (1) et une surface de dégagement (14) située en recul par rapport à la face avant dudit outil pilote.

3. Trépan selon l'une quelconque des revendications 1 ou 2 , **caractérisé en ce que** l'outil élargisseur (2) comprend un noyau (6) avec des lames radiales (7) portant des éléments tranchants (8) et **en ce que** la cavité (13) précitée débouche entre deux lames (7) de l'outil élargisseur.

4. Trépan selon l'une quelconque des revendications 1 à 3, **caractérisé en ce que** les lames (4) de l'outil pilote (1) sont spiralées.

5. Trépan selon la revendication 4, **caractérisé en ce que** les lames (7) de l'outil élargisseurs (1) sont spiralées et disposées dans le prolongement des lames de l'outil pilote.

6. Trépan selon l'une quelconque des revendications 1 à 5, **caractérisé en ce que** l'outil pilote (1) comprend en outre un dispositif de rupture de la carotte (12).

7. Trépan selon la revendication 6, **caractérisé en ce que** le dispositif de rupture comprend une pastille résistant à l'abrasion, disposée dans la zone centrale (11) précitée de l'outil pilote (1).

8. Trépan selon l'une quelconque des revendications 1 à 7, **caractérisé en ce que** le diamètre de la zone centrale (11) de l'outil pilote (1) est réglée pour que la carotte (12) résiste aux efforts latéraux générés par l'outil élargisseur (2) pendant une utilisation normale du trépan.

9. Trépan selon l'une quelconque des revendications 1 à 8, **caractérisé en ce que** le diamètre de la zone centrale (11) de l'outil pilote (1) est au moins égal à la différence entre le diamètre hors tout de l'outil élargisseur (2) et le diamètre de l'outil pilote (1).

10. Trépan selon l'une quelconque des revendications 1 à 9, **caractérisé en ce qu'**il comprend en outre des canaux (10) d'alimentation en boue de forage, qui débouchent à travers la face avant de l'outil pilote (1).

11. Trépan selon la revendication 10, caractérisé en ce des canaux (16) d'alimentation en boue de forage débouchent entre les lames (7) de l'outil élargisseur 2.

12. Trépan selon l'une quelconque des revendications 1 à 11, **caractérisé en ce que** les noyaux (3, 6) et les lames (4, 7) sont en acier et les éléments tranchants (5, 8) comprennent des éléments en PDC.

13. Trépan selon l'une quelconque des revendications 1 à 12, pour le forage de puits artésiens ou dans des gisements de houille, de minerais, de pétrole ou de gaz.

14. Procédé pour l'approfondissement de puits préexistants, **caractérisé en ce que** l'on met en oeuvre un trépan bi-centre conforme à l'une quelconque des revendications 1 à 13.

15. Procédé selon la revendication 14, **caractérisé en ce que** le rayon de la zone centrale (11) de l'outil pilote (1) du trépan est au moins égal à la différence entre le rayon du puits (18) et le rayon de l'outil pilote (1).

## Patentansprüche

1. Bizentrischer rotierender Bohrmeißel zum Bohren eines Bohrloches, umfassend einerseits ein Steuerwerkzeug, umfassend einen Umdrehungskörper mit einem axialen Kern und radialen Schneidklingen, die Schneidelemente tragen, und andererseits ein Aufweitungswerkzeug, das hinter dem Steuerwerkzeug angeordnet und seitlich in Bezug zu diesem versetzt ist, wobei die Vorderseite des Steuerwerkzeugs (1) eine axiale Mittelzone (11) aufweist, die frei von Schneidelementen (5) ist, um die Bildung eines axialen Bohrkerns (12) zu ermöglichen, wobei die Mittelzone mit einem Hohlraum (13) in Verbindung steht, der sich zwischen zwei Schneidklingen (4) des Steuerwerkzeugs befindet und zur Beseitigung des Bohrkerns zur Peripherie des Bohrmeißels hin dient, **dadurch gekennzeichnet, dass** das Aufweitungswerkzeug (2) in Bezug zum Steuerwerkzeug (1) versetzt ist, so dass ein Teil (9) seiner Umfangsfläche radial in Bezug zur Umfangsfläche des Steuerwerkzeugs zurückgesetzt ist, und dass der vorgenannte Hohlraum (13) des Steuerwerkzeugs (1) in den Teil (9) der Umfangsfläche des Aufweitungswerkzeugs mündet.

2. Bohrmeißel nach Anspruch 1, **dadurch gekennzeichnet, dass** der vorgenannte Hohlraum (13) von zwei Schneidklingen (4) des Steuerwerkzeugs (1) und einer Freifläche (14), die sich in Bezug zur Vorderseite des Steuerwerkzeugs zurückgesetzt befindet, begrenzt ist.

3. Bohrmeißel nach einem der Ansprüche 1 oder 2, **dadurch gekennzeichnet, dass** das Aufweitungswerkzeug (2) einen Kern (6) mit radialen Schneidklingen (7) umfasst, die Schneidelemente (8) tragen, und dass der vorgenannte Hohlraum (13) zwischen zwei Schneidklingen (7) des Aufweitungswerkzeugs mündet.

4. Bohrmeißel nach einem der Ansprüche 1 bis 3, **dadurch gekennzeichnet, dass** die Schneidklingen (4) des Steuerwerkzeugs (1) spiralförmig sind.

5. Bohrmeißel nach Anspruch 4, **dadurch gekennzeichnet, dass** die Schneidklingen (7) des Aufweitungswerkzeugs (1) spiralförmig und in der Verlängerung der Schneidklingen des Steuerwerkzeugs angeordnet sind.

6. Bohrmeißel nach einem der Ansprüche 1 bis 5, **dadurch gekennzeichnet, dass** das Steuerwerkzeug (1) ferner eine Vorrichtung zum Brechen des Bohrkerns (12) umfasst.

7. Bohrmeißel nach Anspruch 6, **dadurch gekennzeichnet, dass** die Brechvorrichtung eine abriebfeste Tablette umfasst, die in der vorgenannten Mittelzone (11) des Steuerwerkzeugs (1) angeordnet ist.

8. Bohrmeißel nach einem der Ansprüche 1 bis 7, **dadurch gekennzeichnet, dass** der Durchmesser der Mittelzone (11) des Steuerwerkzeugs (1) derart eingestellt ist, dass der Bohrkern (12) gegen die seitlichen Kräfte, die durch das Aufweitungswerkzeug (2) während einer normalen Nutzung des Bohrmeißels erzeugt werden, beständig ist.

9. Bohrmeißel nach einem der Ansprüche 1 bis 8, **dadurch gekennzeichnet, dass** der Durchmesser der Mittelzone (11) des Steuerwerkzeugs (1) mindestens gleich der Differenz zwischen dem Gesamtdurchmesser des Aufweitungswerkzeugs (2) und dem Durchmesser des Steuerwerkzeugs (1) ist.

10. Bohrmeißel nach einem der Ansprüche 1 bis 9, **dadurch gekennzeichnet, dass** er ferner Kanäle (10) zur Versorgung mit Bohrschlamm umfasst, die durch die Vorderseite des Steuerwerkzeugs (1) münden.

11. Bohrmeißel nach Anspruch 10, **dadurch gekennzeichnet, dass** Kanäle (16) zur Versorgung mit Bohrschlamm zwischen den Schneidklingen (7) des Aufweitungswerkzeugs (2) münden.

12. Bohrmeißel nach einem der Ansprüche 1 bis 11, **dadurch gekennzeichnet, dass** die Kerne (3, 6) und die Schneidklingen (4, 7) aus Stahl sind, und die Schneidelemente (5, 8) Elemente aus PDC umfassen.

13. Bohrmeißel nach einem der Ansprüche 1 bis 12 zum Bohren von artesischen Brunnen oder von Löchern in Lagerstätten von Steinkohle, Mineralien, Erdöl oder Erdgas.

14. Verfahren zum Vertiefen von bestehenden Bohrlöchern, **dadurch gekennzeichnet, dass** ein bizentrischer Bohrmeißel nach einem der Ansprüche 1 bis 13 eingesetzt wird.

15. Verfahren nach Anspruch 14, **dadurch gekennzeichnet, dass** der Radius der Mittelzone (11) des Steuerwerkzeugs (1) des Bohrmeißels mindestens gleich der Differenz zwischen dem Radius des Bohrloches (18) und dem Radius des Steuerwerkzeugs (1) ist.

## Claims

1. Two-centre rotary bit for boring a well, comprising on the one hand, a pilot tool comprising an axisymmetric body with a central core and radial blades bearing cutting elements, and on the other hand, a widening tool arranged behind the pilot tool and offset laterally with respect to the latter, the front face of the pilot tool (1) having an axial central zone (11) having no cutting elements (5) in order to permit the formation of an axial drilling core (12), said central zone communicating with a cavity (13) that is located between two blades (4) of the pilot tool and allowing the drilling core to be removed towards the periphery of the bit, **characterized in that** the widening tool (2) is offset with respect to the pilot tool (1), such that a portion (9) of its peripheral surface is radially set back with respect to the peripheral surface of the pilot tool, and **in that** the above-mentioned cavity (13) of the pilot tool (1) opens into said portion (9) of the peripheral surface of the widening tool.

2. Bit according to Claim 1, **characterized in that** the above-mentioned cavity (13) is delimited by two blades (4) of the pilot tool (1) and a junk slot (14) set back with respect to the front face of said pilot tool.

3. Bit according to either of Claims 1 and 2, **characterized in that** the widening tool (2) comprises a core (6) with radial blades (7) bearing cutting elements (8) and **in that** the above-mentioned cavity (13) opens between two blades (7) of the widening tool.

4. Bit according to any one of Claims 1 to 3, **characterized in that** the blades (4) of the pilot tool (1) are in a spiral.

5. Bit according to Claim 4, **characterized in that** the blades (7) of the widening tool (1) are in a spiral and are arranged in the extension of the blades of the pilot tool.

6. Bit according to any one of Claims 1 to 5, **characterized in that** the pilot tool (1) further comprises a device for breaking the drilling core (12).

7. Bit according to Claim 6, **characterized in that** the breaking device comprises an abrasion-resistant insert arranged in the above-mentioned central zone (11) of the pilot tool (1).

8. Bit according to any one of Claims 1 to 7, **characterized in that** the diameter of the central zone (11) of the pilot tool (1) is adjusted so that the drilling core (12) withstands the lateral forces generated by the widening tool (2) during normal use of the bit.

9. Bit according to any one of Claims 1 to 8, **characterized in that** the diameter of the central zone (11) of the pilot tool (1) is at least equal to the difference between the overall diameter of the widening tool (2) and the diameter of the pilot tool (1).

10. Bit according to any one of Claims 1 to 9, **characterized in that** it further comprises drilling mud supply ducts (10) which open through the front face of the pilot tool (1).

11. Bit according to Claim 10, **characterized in that** drilling mud supply ducts (16) open between the blades (7) of the widening tool (2).

12. Bit according to any one of Claims 1 to 11, **characterized in that** the cores (3, 6) and the blades (4, 7) are made of steel and the cutting elements (5, 8) comprise PDC elements.

13. Bit according to any one of Claims 1 to 12, for boring artesian wells or in deposits of coal, ores, petroleum or gas.

14. Method for deepening existing wells, **characterized in that** use is made of a two-centre bit according to any one of Claims 1 to 13.

15. Method according to Claim 14, **characterized in that** the radius of the central zone (11) of the pilot tool (1) of the bit is at least equal to the difference between the radius of the well (18) and the radius of the pilot tool (1).
